# FASCICULE DE BREVET EUROPEEN

(11) **EP 1 314 369 B1**
(45) Date de publication et mention de la délivrance du brevet: **11.04.2007**
(21) Numéro de dépôt: 02023508.1
(22) Date de dépôt: 22.10.2002
(51) Int. Cl.: A43B 13/22

(54) **Semelle de chaussure**
Schuhsohle
Shoe sole

(30) Priorité: 21.11.2001 FR 0115210
(43) Date de publication de la demande: 28.05.2003
(73) Titulaire: Salomon S.A., 74370 Metz-Tessy (FR)
(72) Inventeur: Delgorgue, Gérald, 73310 Ruffieux (FR)

(56) Documents cités:
- EP-A- 0 682 886
- FR-A- 2 785 508
- US-A- 2 162 912
- US-A- 3 841 374
- US-A- 4 607 440

## Description

La présente invention a pour objet une semelle de chaussure destinée à la marche sur glace ou sol verglacé et/ou recouvert de neige.

Pour résoudre le problème de marche sur sols verglacés, il est connu par les CH 172 710 et CH 218 631 de garnir la périphérie de la semelle avec des ferrures métalliques ou des clous permettant une meilleure accroche sur la glace. Par contre, ces clous et ferrures présentent l'inconvénient d'être glissants sur d'autres terrains tel que macadam, ciment, sols rocailleux.

De plus, les ferrures ne sont pas efficaces en cas de marche sur sols enneigés car la neige adhère à la semelle, se prend entre les ferrures et forme rapidement des sabots rendant ces dernières inefficaces.

Plus récemment, il a été proposé par le JP 10337203 d'inclure dans la semelle des fibres de verre orientées et exposées vers la surface de contact avec le sol, de façon à obtenir un effet anti-glissement sur une surface verglacée ou enneigée.

Une telle semelle présente l'inconvénient d'avoir un coût de réalisation très élevé.

Le EP 682 886 prévoit, pour marcher sur des surfaces lisses glissantes telles que des sols mouillés ou verglacés, de munir la semelle de blocs profilés périphériques munis de lamelles dont la hauteur correspond à la hauteur totale du bloc. Une telle chaussure n'est pas très adaptée à une utilisation mixte neige/glace ou sur des terrains non plats. De plus, la grande profondeur des lamelles les rend très sensibles à l'usure.

Le but de la présente invention est de remédier aux inconvénients ci-avant et de proposer à un coût avantageux une semelle permettant de marcher aussi bien sur la glace que sur la neige, même sur des sols irréguliers, et évitant les problèmes de "bottage" de la neige.

Ce but est atteint dans la semelle selon l'invention par le fait que la semelle pour marche sur la glace comporte dans au moins une zone centrale de la surface de marche une série de lamelles jointives à l'état repos, et en ce qu'elle comporte des crampons à sa périphérie externe.

On s'est en effet rendu compte de façon surprenante que les lamelles jointives à l'état repos disposées dans une zone centrale de la semelle, permettent lors de la marche d'avoir une bonne adhérence sur glace, tandis que les crampons périphériques permettent une bonne accroche sur la neige.

De toute façon, l'invention sera mieux comprise et d'autres caractéristiques de celle-ci seront mises en évidence à l'aide de la description qui suit en référence au dessin schématique annexé et dans lequel :
- la figure 1 est une vue de dessous d'une semelle selon un premier mode de réalisation,
- la figure 2 est une vue similaire à la figure 1 d'une semelle selon un second mode de réalisation,
- la figure 3 est une vue schématique de côté illustrant le fonctionnement des crampons latéraux,
- la figure 4 est une vue schématique en coupe selon IV-IV de la figure 1, les lamelles étant au repos,
- la figure 5 est une vue schématique similaire à la figure 4 illustrant le fonctionnement des lamelles lors de la marche,
- la figure 6 est une vue de détail en perspective de la figure 1.

Ainsi que le montre la figure 1, la semelle de marche 1 selon l'invention comporte deux zones centrales respectivement avant 2 et arrière 3 comportant chacune une série ou pavé de lamelles 10 complètement jointives, c'est-à-dire ne laissant aucun intervalle entre deux lamelles adjacentes au repos.

Dans l'exemple représenté chacune des lamelles 10 est essentiellement rectiligne et s'étend dans une direction D sensiblement transversale à l'axe longitudinal L de la semelle.

Chaque pavé 2, 3 de lamelles 10 est par ailleurs entouré par des crampons périphériques 20, c'est-à-dire des crampons affleurant le bord de la semelle et qui seront décrits plus en détail plus loin.

Les lamelles 10 sont réalisées dans un matériau polymère, par exemple du caoutchouc ayant une faible dureté, de préférence de l'ordre de 55 shore A, et dont la dureté varie peu à faibles températures, jusqu'à environ -20°C.

De préférence, ce matériau sera un caoutchouc mais un polymère tel que du polyuréthane et notamment du PU expansé ayant les caractéristiques de dureté et de faible variation à basse température souhaitées pourra tout aussi bien être utilisé.

Les lamelles 10 sont réalisées par découpe à l'aide d'un outil tranchant approprié, ayant des lames de très faible épaisseur tel que des lames de cutter.

Selon un mode de réalisation préféré chaque lamelle a une profondeur d'environ 4mm et une largeur d'environ 2mm pour une hauteur de pavé 2, 3 d'environ 6mm. Bien entendu d'autres caractéristiques dimensionnelles peuvent être prévues notamment en fonction du matériau constituant lesdites semelles et de la gamme de température d'utilisation. Il est important que les lamelles 10 aient une profondeur ne dépassant pas les trois quart de la hauteur du pavé associé 2, 3, de façon à limiter l'usure desdites lamelles et éviter une usure prématurée. Cependant, selon l'effet souhaité cette profondeur relative pourrait être augmentée.

Les figures 4 et 5 illustrent le fonctionnement des lamelles 10. Au repos, c'est-à-dire en l'absence de charge comme représenté sur la figure 4, l'écartement "e" entre deux lamelles successives est nul et les lamelles 10 apparaissent parfaitement jointives. Comme le montre bien la figure 4, les lamelles 10 sont parfaitement parallèles et sensiblement droites au repos.

Lors de la marche, des efforts tangentiels T se produisent, les lamelles 10 se déforment alors élastiquement comme montré en "d" à la figure 5 et s'opposent au glissement de la semelle, même sur de la glace.

Par ailleurs, comme les lamelles 10 sont très serrées les unes par rapport aux autres, on évite l'effet d'accumulation ou "bottage" de neige connu dans les systèmes antérieurs et l'effet résistance au glissement ne se modifie pas dans le temps.

De préférence, comme montré plus particulièrement à la figure 6, des canaux 15 et 16 de profondeur inférieure à celle des lamelles 10, en l'occurrence de profondeur environ égale à 2 ou 3mm, sont ménagés pour évacuer l'eau se formant lors du frottement de la semelle sur de la glace ou pour casser ledit film d'eau.

Dans l'exemple de la figure 1, les canaux 15 et 16 sont longitudinaux mais d'autres formes peuvent également être envisagées comme décrit ultérieurement.

Les crampons périphériques 20 sont, contrairement aux lamelles 10, très espacés de façon à fournir une tenue de type "crémaillère". En d'autres termes, et comme montré sur la figure 3, lors du déroulement du pied lors de la marche (flèche M), les premiers crampons 21 vont travailler de haut en bas vers l'arrière (flèche C) en compactant la neige, puis les crampons suivants 22 le cisailler (flèche S) pour fournir l'accroche sur neige souhaitée.

Ces crampons 20 ont de préférence une forme très "carrée", sensiblement rectangulaire, avec de nombreuses arêtes droites 25 pour une accroche optimale. Chaque crampon 20 sera par ailleurs muni d'au moins un canal 26 pour l'évacuation de l'eau. Chaque crampon 20 a une dimension en direction longitudinale d'environ 10 à 15 mm et une dimension en direction transversale variante entre 20 mm et 40 mm. Deux crampons successifs sont séparés d'environ 10 mm, de façon à bien avoir l'effet d'accroche crémaillère souhaité. Ainsi, les lamelles 10 et les crampons 20 coopèrent pour une tenue optimum sur la neige et sur la glace.

Les crampons 20 sont de préférence réalisés dans le même matériau que les lamelles 10. Selon le cas et l'effet recherché, tel que par exemple utilisation sur une neige très meuble, les crampons 20 pourront être en un matériau polymère plus dur allant jusqu'à 70 shore A.

Les lamelles 10 peuvent être rectilignes comme représenté sur la figure 1, mais de préférence elles auront une forme de type sinusoïdale pour fournir une accroche dans différentes directions.

La figure 2 illustre un mode de réalisation préféré dans lequel les lamelles 10 sont en forme de chevron, c'est-à-dire orientées selon un triangle. Dans ce cas, les lamelles 10 du pavé arrière 3 sont orientées en sens inverse des lamelles du pavé avant 2 pour avoir plus une action de freinage lors de l'attaque talon.

Dans l'exemple de la figure 2, on remarquera également la forme des canaux d'évacuation 15, 16 qui s'étendent à la fois en direction longitudinale L et en direction transversale D.

Bien entendu, la présente invention n'est pas limitée aux modes de réalisation décrits ci-avant à titre d'exemples non limitatifs, mais englobe tous les modes de réalisation similaires ou équivalents.

## Revendications

1. Semelle pour marche sur glace et/ou neige du type comportant des crampons (20) et des lamelles (10) jointives à l'état repos, **caractérisée en ce que** la semelle comporte au moins une zone centrale comportant un pavé (2, 3) de lamelles jointives (10), et **en ce que** les crampons (20) sont périphériques disposés à la périphérie externe de la semelle et entourent chaque pavé (2, 3) de lamelles.

2. Semelle selon la revendication 1, **caractérisée en ce que** les lamelles (10) s'étendent dans une direction sensiblement transversale par rapport à l'axe longitudinal (L) de la semelle.

3. Semelle selon l'une des revendications 1 ou 2, **caractérisée en ce que** les lamelles (10) sont essentiellement droites.

4. Semelle selon l'une des revendications 1 ou 2, **caractérisée en ce que** les lamelles (10) sont en forme de chevrons.

5. Semelle selon l'une quelconque des revendications 1 à 4, **caractérisée en ce qu**'elle comporte une série de lamelles (10) dans sa zone centrale avant (2).

6. Semelle selon l'une quelconque des revendications 1 à 4, **caractérisée en ce qu**'elle comporte une série de lamelles (10) dans sa zone centrale arrière (3).

7. Semelle selon l'une quelconque des revendications 1 à 6, **caractérisée en ce que** chaque lamelle (10) a une largeur d'environ 2mm.

8. Semelle selon l'une quelconque des revendications 1 à 7, **caractérisée en ce que** chaque lamelle (10) a une profondeur d'environ 4mm.

9. Semelle selon l'une quelconque des revendications 1 à 8, **caractérisée en ce que** chaque série de lamelles (10) est interrompue par des canaux (15, 16) s'étendant à la fois en direction transversale et longitudinale.

10. Semelle selon la revendication 9, **caractérisée en ce que** chaque canal (15, 16) a une profondeur maximale d'environ 3mm.

11. Semelle selon l'une quelconque des revendications 1 à 10, **caractérisée en ce qu**'elle est constituée d'un matériau polymère d'une dureté d'environ 55 shore A.

12. Semelle selon l'une quelconque des revendications 1 à 11, **caractérisée en ce que** chaque crampon périphérique (20) comporte un canal (26) d'évacuation d'eau.

13. Semelle selon l'une quelconque des revendications 1 à 12, **caractérisée en ce que** la hauteur de chaque lamelle est inférieure au ¾ de la hauteur du pavé associé (2, 3).

14. Chaussure **caractérisée en ce qu**'elle comporte une semelle de marche selon l'une quelconque des revendications 1 à 13.

## Claims

1. A sole for walking on ice and/or snow, of the type comprising crampons (20), and strips (10) that are contiguous at rest, **characterized in that** the sole comprises at least one central zone comprising a block (2, 3) of contiguous strips (10), and **in that** the crampons (20) are peripheral and are arranged at the outer periphery of the sole, and **in that** they surround each block (2, 3) of strips.

2. Sole according to claim 1, **characterized in that** the strips (10) extend in a direction substantially transverse with respect to a longitudinal axis (L) of the sole.

3. Sole according to one of claims 1 or 2, **characterized in that** the strips (10) are substantially straight.

4. Sole according to one of claims 1 or 2, **characterized in that** the strips (10) are chevron-shaped.

5. Sole according to any of claims 1 to 4, **characterized in that** it comprises a series of strips (10) in its front central zone (2).

6. Sole according to any of claims 1 to 4, **characterized in that** it comprises a series of strips (10) in its rear central zone (3).

7. Sole according to any of claims 1 to 6, **characterized in that** each strip (10) has a width of approximately 2 mm.

8. Sole according to any of claims 1 to 7, **characterized in that** each strip (10) has a depth of approximately 4 mm.

9. Sole according to any of claims 1 to 8, **characterized in that** each series of strips (10) is interrupted by channels (15, 16) extending both in transverse and longitudinal directions.

10. Sole according to claim 9, **characterized in that** each channel (15, 16) has a maximum depth of approximately 3 mm.

11. Sole according to any of claims 1 to 10, **characterized in that** it is constituted of a polymer material having a hardness of approximately 55 shore A.

12. Sole according to any of claims 1 to 11, **characterized in that** each peripheral crampon (20) comprises a channel (26) for evacuating water.

13. Sole according to any of claims 1 to 12, **characterized in that** the height of each strip is less than 3/4 of the height of the associated block (2, 3).

14. A boot **characterized in that** it comprises an external sole according to any of claims 1 to 13.

## Patentansprüche

1. Sohle für das Gehen auf Eis und/oder auf Schnee, von der Art, welche Stollen (20) und im Ruhezustand nebeneinanderliegende Lamellen (10) aufweist, **dadurch gekennzeichnet, dass** die Sohle zumindest eine zentrale Zone aufweist, welche ein Pflaster (2, 3) aus nebeneinanderliegenden Lamellen (10) aufweist, und dass die Stollen (20) umfänglich an der äußeren Peripherie der Sohle angeordnet sind und jedes Pflaster (2, 3) aus Lamellen umgeben.

2. Sohle nach Anspruch 1, **dadurch gekennzeichnet, dass** die Lamellen (10) sich in einer im Wesentlichen transversalen Richtung im Verhältnis zu der longitudinalen Achse (L) der Sohle erstrecken.

3. Sohle nach einem der Ansprüche 1 oder 2, **dadurch gekennzeichnet, dass** die Lamellen (10) im Wesentlichen gerade sind.

4. Sohle nach einem der Ansprüche 1 oder 2, **dadurch gekennzeichnet, dass** die Lamellen (10) in Form eines Fischgrätmusters vorliegen.

5. Sohle nach irgendeinem der Ansprüche 1 bis 4, **dadurch gekennzeichnet, dass** sie eine Reihe von Lamellen (10) in ihrer zentralen vorderen Zone (2) aufweist.

6. Sohle nach irgendeinem der Ansprüche 1 bis 4, **dadurch gekennzeichnet, dass** sie eine Reihe von Lamellen (10) in ihrer zentralen hinteren Zone (3) aufweist.

7. Sohle nach irgendeinem der Ansprüche 1 bis 6, **dadurch gekennzeichnet, dass** jede Lamelle (10) eine Breite von in etwa 2 mm aufweist.

8. Sohle nach irgendeinem der Ansprüche 1 bis 7, **dadurch gekennzeichnet, dass** jede Lamelle (10) eine Tiefe von in etwa 4 mm aufweist.

9. Sohle nach irgendeinem der Ansprüche 1 bis 8, **dadurch gekennzeichnet, dass** jede Reihe von Lamellen (10) durch Kanäle (15, 16) unterbrochen ist, die sich gleichzeitig in transversaler und longitudinaler Richtung erstrecken.

10. Sohle nach Anspruch 9, **dadurch gekennzeichnet, dass** jeder Kanal (15, 16) eine maximale Tiefe von in etwa 3 mm aufweist.

11. Sohle nach irgendeinem der Ansprüche 1 bis 10, **dadurch gekennzeichnet, dass** sie aus einem polymeren Material von einer Härte von in etwa 55 Shore A gebildet ist.

12. Sohle nach irgendeinem der Ansprüche 1 bis 11, **dadurch gekennzeichnet, dass** jeder periphere Stollen (20) einen Kanal (26) zum Ablassen von Wasser aufweist.

13. Sohle nach irgendeinem der Ansprüche 1 bis 12, **dadurch gekennzeichnet, dass** die Höhe jeder Lamelle niedriger zu ¾ der Höhe des zugehörigen Pflasters (2, 3) ist.

14. Schuh, **dadurch gekennzeichnet, dass** er eine Laufsohle gemäß irgendeinem der Ansprüche 1 bis 13 aufweist.
